# EUROPÄISCHE PATENTSCHRIFT

(11) **EP 1 852 366 B1**
(45) Veröffentlichungstag und Bekanntmachung des Hinweises auf die Patenterteilung: **26.05.2010**
(21) Anmeldenummer: 06113404.5
(22) Anmeldetag: 02.05.2006
(51) Int. Cl.: B65D 90/00

(54) **Verriegelungsvorrichtung für Fracht-Container**
Locking device for freight container
Dispositif de verouillage pour conteneur

(43) Veröffentlichungstag der Anmeldung: 07.11.2007
(73) Patentinhaber: WILLI WADER GMBH, D-42477 Radevormwald (DE)
(72) Erfinder: Wader, Jochen, 42477 Radevormwald (DE)
(74) Vertreter: Patentanwälte Dr. Solf & Zapf

(56) Entgegenhaltungen:
- DE-A1- 10 121 988
- US-A- 4 277 212

## Beschreibung

Die vorliegende Erfindung betrifft eine Verriegelungsvorrichtung zum gegenseitigen Verbinden von Fracht-Containern über an diesen im Bereich von Containerecken vorhandene, hintergreifbare Verriegelungsöffnungen, mit zwei in entgegengesetzte Richtungen weisenden Verriegelungsköpfen, die derart geformt sowie über eine gemeinsame Welle verbunden und in einem Gehäuse um eine Drehachse derart verdrehbar geführt sind, dass jeder Verriegelungskopf in einer Lösestellung in die jeweilige Verriegelungsöffnung einführbar bzw. aus dieser entnehmbar sowie in einer gegenüber der Lösestellung verdrehten Riegelstellung zum Hintergreifen der Verriegelungsöffnung - bezüglich seiner axialen Projektion - bereichsweise außerhalb des Öffnungsquerschnittes der Verriegelungsöffnung seitlich vorstehend angeordnet ist, wobei die Verriegelungsköpfe über eine Betätigungseinrichtung verdrehbar sind.

Derartige Vorrichtungen sind auch unter der Bezeichnung "Twistlock" bekannt. Sie dienen dazu, vor allem auf Containerschiffen die als Stapel aufeinander stehenden Container so miteinander zu verbinden, dass vertikale und horizontale Kräfte aufgenommen und die Stapel so zusammengehalten werden. Zwischen jeweils zwei aufeinander stehenden Containern sind vier Twistlocks erforderlich, im Bereich jeder Containerecke (sogenannte "Corner Fittings", insbesondere gemäß ISO 1161) ein Twistlock, werden für ein Containerschiff üblicher Größe mehrere Tausend Twistlocks benötigt. Es handelt sich somit um ein Massenprodukt, weshalb die Kosten eine wichtige Rolle spielen. So werden aus Kostengründen häufig sehr einfache, ausschließlich manuell zu betätigende Ausführungen eingesetzt.

In Abhängigkeit von den jeweils zu beachtenden Hafen-Bestimmung gibt es jedoch auch Fälle, in denen halbautomatische Twistlocks (sogenannte SATL=SemiautomaticTwistlock) verlangt werden, die jeweils manuell an einem Container vormontiert werden und dann beim Aufsetzen eines oberen Containers auf einen unteren Container ein automatisches Verriegeln gestatten. Zum Lösen ist dann jedoch eine manuelle Betätigung erforderlich.

Das Dokument DE 93 17 501 U1 beschreibt eine Verriegelungsvorrichtung der eingangs beschriebenen, gattungsgemäßen Art, die wahlweise eine manuelle oder eine halbautomatische Betätigung ermöglicht. Dazu ist für die Verriegelungsköpfe eine Betätigungseinrichtung in Form eines mit der Welle verbundenen, radial vorstehenden Handhebels vorgesehen. Dabei werden über eine Rasteinrichtung bestimmte Verriegelungsstellungen der Verriegelungsköpfe definiert. Diese bekannte Vorrichtung ermöglicht kein automatisches Lösen zum Entladen der Container, weil die Verriegelungsköpfe stets manuell über den Handhebel entriegelt werden müssen.

Eine vollautomatische Verriegelungsvorrichtung ist in unterschiedlichen Ausführungsformen in dem Dokument DE 203 15 713 U1 beschrieben. Diese Vorrichtung weist in einigen Ausführungen zwei starre, unbewegliche Verriegelungsvorsprünge oder in anderen Ausführungen einen starren, unbeweglichen Verriegelungsvorsprung und im oberen Bereich einen Drehkonus auf. Dadurch müssen an jedem Container vier solcher Vorrichtungen in einer genau definierten Ausrichtung vormontiert werden, um den Container mit automatischer Verriegelung auf einen unteren Container aufsetzen zu können. Über schräge Einweisungsflächen im Bereich des unteren, unbeweglichen Verriegelungsvorsprungs wird der gesamte abgesenkte Container zusammen mit den Verriegelungsvorrichtungen während der Absenkbewegung so horizontal bewegt oder verdreht, dass der untere Verriegelungsvorsprung aller Verriegelungsvorrichtungen in die Verriegelungsstellung bewegt wird. Dies ist allerdings nur dann sichergestellt, wenn das Ladepersonal genau angewiesen ist, alle Verriegelungsvorrichtungen gleich auszurichten, und wenn das Personal dies auch wirklich beachtet; anderenfalls kann beim Laden keine automatische Verriegelung sichergestellt werden. Beim Entladen der Container sorgt zum Lösen jeder Verriegelungsvorrichtung eine weitere Einweisungsfläche für eine horizontale Verschiebung des Containers, so dass der untere Vorsprung von der Containerecke freikommt. Diese bekannten Vorrichtungen haben sich im Einsatz auf See als nicht sicher erwiesen. So kann es unter bestimmten Bedingungen, insbesondere bei schwerem Seegang und daraus resultierenden Bewegungen des Containerschiffes, zu einem Lösen der Verriegelungen und dadurch sogar zu einem Verlust von Containern kommen.

Ähnliches gilt auch für Vorrichtungen, die beispielsweise in der DE 102 38 895 B4, der WO 99/15438 oder der EP 0 477 887 A1 beschrieben sind.

Dokument DE 101 21 988 A1 offenbart eine Verriegelungsvorrichtung gemäß dem Oberbegriff des Anspruchs 1.

Der vorliegenden Erfindung liegt die Aufgabe zugrunde, eine Verriegelungsvorrichtung der eingangs beschriebenen Art (d. h. einen sogenannten Twistlock) zu schaffen, die mit konstruktiv einfachen und wirtschaftlichen Mitteln beim Laden und Entladen von Containern ein vollautomatisches Verriegeln und Entriegeln ermöglicht, und die eine hohe Sicherheit gegen ungewolltes Lösen und Container-Verluste gewährleistet.

Erfindungsgemäß wird dies durch die Merkmale des Anspruchs 1 erreicht. Vorteilhafte Ausgestaltungsmerkmale der Erfindung sind in den abhängigen Ansprüchen enthalten.

Durch die Erfindung wird ein vollautomatischer Twistlock (FATL=Full Automatic Twistlock) mit hoher Sicherheit und dennoch geringen Herstellungskosten geschaffen. Die Betätigungseinrichtung weist mindestens ein Betätigungselement auf, das derart im Bereich eines zum Eingreifen in die jeweilige Verriegelungsöffnung des Containers vorgesehen Eingriffsabschnittes des Gehäuses angeordnet ist, sowie derart über Antriebsmittel mit den Verriegelungsköpfen zusammenwirkt, dass eine relative Verschiebung des Eingriffsabschnittes des Gehäuses innerhalb der Verriegelungsöffnung aus einer Mittelstellung horizontal in einer Richtung längs einer Lösebewegungsachse über das gegen einen inneren Lochrand der Verriegelungsöffnung wirkende Betätigungselement eine Verdrehung der Verriegelungsköpfe bewirkt, bis zumindest einer der Verriegelungsköpfe in seiner Lösestellung steht. In zweckmäßiger Ausgestaltung weist das Gehäuse zwei in entgegengesetzte Richtungen weisende, jeweils an einen der Verriegelungsköpfe in axialer Richtung angrenzende Eingriffsabschnitte zum verdrehfesten Eingreifen in je eine der Verriegelungsöffnungen zweier zu verbindender Container auf. Dabei ist das Gehäuse im Bereich der Eingriffsabschnitte derart ausgebildet, dass im Gebrauchszustand, d. h. bei Anordnung zwischen zwei vertikal aufeinander stehenden Containern, der obere Container durch sein Gewicht gegen ein horizontales Verschieben relativ zu dem unteren Container fixiert und dadurch erst nach einem geringfügigen Anheben um einen vertikalen Lösehub horizontal in Richtung der Lösebewegungsachse bewegbar ist. Dadurch muss für die horizontale Lösebewegung der Container erst geringfügig mittels eines Krans angehoben werden. Erst dann kann er horizontal so weit verschoben werden, dass über das erfindungsgemäße Betätigungselement das automatische Lösen durch Verdrehen der Verriegelungsköpfe bewirkt wird. In bevorzugter Ausgestaltung weist für die gewichtsbedingte Verschiebesicherung das Gehäuse im Bereich jedes Eingriffsabschnittes einen umlaufenden, wulstartigen Ansatz zum form- oder kraftformschlüssigen Eingriff in eine im äußeren Mündungsbereich der jeweiligen Verriegelungsöffnung vorhandene, fasenartige Öffnungserweiterung auf. Solche Öffnungserweiterungen sind üblicherweise bei den Containerecken gemäß ISO 1161 vorhanden.

Weiterhin ist die Verriegelungsvorrichtung mit dem Betätigungselement so ausgebildet, dass die Lösebewegungsachse parallel zur Längsachse des Containers ausgerichtet ist. Dadurch kann ausschließlich durch eine Längsverschiebung des Containers ein Lösen erreicht werden. Dies ist ein besonderer Vorteil für die Ladesicherheit auf Containerschiffen. Dies wird im Folgenden noch genauer erläutert werden.

Anhand von in der Zeichnung veranschaulichten, bevorzugten Ausführungsbeispielen soll die Erfindung genauer erläutert werden. Dabei zeigen:
- Fig. 1: eine Seitenansicht einer erfindungsgemäßen Verriegelungsvorrichtung in einer ersten Ausführungsform und in einer Entriegelstellung,
- Fig. 2: einen Querschnitt in der Ebene A-A gemäß Fig. 1,
- Fig. 3: eine Draufsicht in Pfeilrichtung III gemäß Fig. 1,
- Fig. 4: eine Seitenansicht der Verriegelungsvorrichtung in Pfeilrichtung IV gemäß Fig. 1 in einer Verriegelungsstellung,
- Fig. 5: eine Ansicht wie in Fig. 2, jedoch in der Verriegelungsstellung (Schnitt A-A gemäß Fig. 4 um 90° gedreht),
- Fig. 6: eine Ansicht wie in Fig. 3 in der Verriegelungsstellung (Draufsicht VI gemäß Fig. 4 um 90° gedreht),
- Fig. 7: eine Ansicht wie in Fig. 4 im Anwendungsfall, wobei zusätzlich Containerecken von zwei verbundenen Containern mit ihren Verriegelungsöffnungen angedeutet sind,
- Fig. 8: eine Ansicht analog zu Fig. 1 im Anwendungsfall analog zu Fig. 7,
- Fig. 9: eine Darstellung analog zu Fig. 8 während des Lösens der Verriegelung,
- Fig. 10: eine Ansicht wie in Fig. 7 mit einer zweiten Ausführungsform der erfindungsgemäßen Verriegelungsvorrichtung,
- Fig. 11: die Verriegelungsvorrichtung in der Ausführung gemäß Fig. 10 in einer Darstellung analog zu Fig. 1,
- Fig. 12: einen Querschnitt A-A gemäß Fig. 11 (analog zu Fig. 2),
- Fig. 13: eine Draufsicht XIII gemäß Fig. 11,
- Fig. 14 bis 16: Ansichten der Ausführung gemäß Fig. 11 bis 13 in Darstellungen analog zu Fig. 4 bis 6,
- Fig. 17a) bis d): schematische Seitenansichten von zwei vertikal verbundenen Containern in unterschiedlichen Situationen,
- Fig. 18a) und b): je eine vergrößerte Ansicht von Containerecken im Zustand nach Fig. 17a),
- Fig. 19a) und b): je eine vergrößerte Ansicht von Containerecken im Zustand beim Entladen gemäß Fig. 17d),
- Fig. 20b) und b): je eine Frontansicht zweier Container in unterschiedlichen Situationen,
- Fig. 21a) und b): je eine vergrößerte Ansicht von Containerecken im Zustand gemäß Fig. 20b).

In den verschiedenen Figuren der Zeichnung sind gleiche Teile stets mit den gleichen Bezugszeichen versehen.

Eine erfindungsgemäße Verriegelungsvorrichtung 1 - im Folgenden der Einfachheit halber stets "Twistlock" genannt - dient zum gegenseitigen Verbinden von je zwei Containern 2 (vgl. hierzu Fig. 17 bis 21). Übliche Fracht-Container weisen an ihren Containerecken Beschläge 4 (sogenannte "Corner Fittings") mit Verriegelungsöffnungen 6 auf. Gemäß ISO 1161 besitzen diese Verriegelungsöffnungen 6 einen nichtkreisförmigen, länglichen, etwa rechteckigen Öffnungsquerschnitt mit einer äußeren mündungsseitigen, fasenartigen Öffnungserweiterung 8, und sie können zum Verbinden der Container 2 von Riegelelementen hintergriffen werden.

Dazu weist der erfindungsgemäße Twistlock 1 zwei in entgegengesetze Richtungen weisende Verriegelungsköpfe 10 und 12 auf; im bestimmungsgemäßen Gebrauch sind der erste Verriegelungskopf 10 vertikal nach oben und der zweite Verriegelungskopf 12 vertikal nach unten weisend auszurichten. Die beiden Verriegelungsköpfe 10, 12 sind über eine gemeinsame Welle 14 (siehe Fig. 2, 5, 12 und 15) starr miteinander verbunden und über die Welle 14 in einem stabilen Gehäuse 16 um eine Drehachse 18 zwischen einer Lösestellung (vgl. Fig. 1 bis 3) und einer Riegelstellung (vgl. Fig. 4 bis 6) verdrehbar gelagert. Jeder Verriegelungskopf 10, 12 weist eine derartige, vorzugsweise etwa rechteckige Querschnittsform auf, dass er einerseits in der gegenüber der Riegelstellung verdrehten Lösestellung in die jeweilige Verriegelungsföffnung 6 einführbar bzw. aus dieser entnehmbar und andererseits in der gegenüber der Lösestellung verdrehten Riegelstellung zum Hintergreifen eines inneren Öffnungsrandes 20 (vgl. z. B. Fig. 7) der Verriegelungsöffnung 6 - bezüglich seiner axialen Projektionsfläche - bereichsweise mit Riegelabschnitten 22 (vgl. Fig. 4, 6 und 7) außerhalb des Öffnungsquerschnittes der jeweiligen Verriegelungsöffnung 6 vorstehend angeordnet ist (siehe auch Fig. 10 und 14).

Wie sich beispielsweise aus Fig. 3 und 6 sowie Fig. 13 und 16 ergibt, sind die Verriegelungsköpfe 10, 12 in einer bezüglich der Riegelabschnitte 22 derart gegeneinander versetzten Anordnung starr mit der drehbaren Welle 14 verbunden, dass in einer Vollverriegelungsstellung (Fig. 6, 16) beide Verriegelungsköpfe 10, 12 in Riegelstellung oder in einer Teilverriegelungsstellung der erste Verriegelungskopf 10 in Riegelstellung und der zweite Verriegelungskopf 12 in Lösestellung stehen. Dabei sind die Verriegelungsköpfe 10, 12 derart in einer Drehrichtung mit einer Federkraft F (als Pfeil jeweils in Fig. 2, 5, 12, und 15 eingezeichnet, beaufschlagt, dass die Riegelstellung bzw. die Vollverriegelungsstellung selbsttätig durch die Federkraft F erreichbar ist und die Verdrehung in die Lösestellung bzw. in die Teilverriegelungsstellung gegen die Federkraft F erfolgt. Durch diese Ausgestaltung kann der Twistlock 1 zunächst manuell mit dem ersten, oberen Verriegelungskopf 10 in eine untere Verriegelungsöffnung 6 eines zu ladenden Containers 2 eingesetzt werden. Dazu kann der Verriegelungskopf 10 mittels des unteren Verriegelungskopfes 12 manuell relativ zu dem Gehäuse 16 gegen die Federkraft F in seine Lösestellung verdreht und so in die Verriegelungsöffnung 6 eingeführt werden. Nach Loslassen erfolgt die Verdrehung in die Riegelstellung selbsttätig durch die Federkraft F. Auf diese Weise werden vier Twistlocks 1 an dem zu ladenden Container 2 vormontiert. Der Container 2 wird dann auf einen anderen, unteren Container 2 aufgesetzt. Zumindest der untere Verriegelungskopf 12 weist derart konusartig geformte Schrägflächen 23 auf, dass über den Verriegelungskopf 12 beim Einführen in die Verriegelungsöffnung 6 im Zusammenwirken mit dem Öffnungsrand ein automatisches Einführen und Verriegeln erfolgt. Dies bedeutet, dass beim Einführen über den unteren Verriegelungskopf 12 beide Verriegelungsköpfe 10, 12 mit der Welle 14 kurzzeitig in die Teilverriegelungsstellung gedreht werden, in der der obere Verriegelungskopf 10 noch in der Verriegelungsöffnung 6 verriegelt bleibt, der untere Verriegelungskopf 12 aber in seiner Lösestellung steht und dadurch in die Verriegelungsöffnung 6 einführbar ist, bis er durch die Federkraft F automatisch in die Riegelstellung bzw. Vollverriegelungsstellung gedreht wird und den Öffnungsrand 20 formschlüssig hintergreift. Die Container 2 werden somit vollautomatisch verriegelt.

Um nun auch ein vollautomatisches Entriegeln zum Entladen der Container 2 zu ermöglichen, ist erfindungsgemäß eine neuartige Betätigungseinrichtung 24 zum automatischen Verdrehen der Verriegelungsköpfe 10, 12 beim Entladevorgang vorgesehen. Dazu weist die Betätigungseinrichtung 24 mindestens ein Betätigungselement 26 auf, welches derart im Bereich eines zum Eingreifen in die Verriegelungsöffnung 6 des unteren Containers 2 auf der Seite des unteren Verriegelungskopfes 12 vorgesehenen Eingriffsabschnittes 28 des Gehäuses 16 angeordnet ist sowie derart über Antriebsmittel 30 mit den Verriegelungsköpfen 10 ,12 zusammenwirkt, dass eine relative Verschiebung des Eingriffsabschnittes 28 innerhalb der Verriegelungsöffnung 6 aus einer Mittelstellung in einer Richtung längs einer Lösebewegungsachse X - X über das gegen einen inneren Lochrand 32 der Verriegelungsöffnung 6 (siehe hierzu Fig. 8 und 9) wirkende Betätigungselement 26 eine Verdrehung der Verriegelungsköpfe 10, 12 bewirkt, bis der zweite, untere Verriegelungskopf 12 in seiner Lösestellung steht. Bevorzugt handelt es sich hier um die Teilverriegelungsstellung, in der der erste, obere Verriegelungskopf 10 noch in der unteren Verriegelungsöffnung 6 des oberen Containers 2 verriegelt bleibt. Dadurch kann der obere Container 2 zusammen mit den Twistlocks 1 abgehoben werden.

Das Gehäuse 16 weist auch auf der Seite des ersten, oberen Verriegelungskopfes 10 axial an diesen angrenzend einen Eingriffsabschnitt 34 auf, wobei beide Eingriffsabschnitte 34 und 28 zum verdrehfesten Eingreifen in die jeweilige Verriegelungsöffnung 6 ausgebildet sind. Der an den ersten, oberen Verriegelungskopf 10 angrenzende erste Eingriffsabschnitt 34 weist eine derart an die zugehörige Verriegelungsöffnung 6 angepasste Querschnittskontur auf, dass er - quer zur Drehachse 18 gesehen - im Wesentlichen unverschiebbar und unverdrehbar in die Verriegelungsöffnung 6 eingreift. Der an den zweiten, unteren Verriegelungskopf 12 angrenzende zweite Eingriffsabschnitt 28 weist erfindungsgemäß aber eine derartige Querschnittskontur auf, dass er einerseits ebenfalls unverdrehbar, andererseits aber - wiederum quer zur Drehachse 18 gesehen - längs der Lösebewegungsachse X-X bewegbar in die Verriegelungsöffnung 6 eingreift. Dies bedeutet, dass er in Richtung der Lösebewegungsachse X-X kürzer als die Verriegelungsöffnung 6 ausgebildet ist. Hierzu wird insbesondere auf Fig. 8 und 9 verwiesen.

Erfindungsgemäß ist nun weiterhin das Gehäuse 16 im Bereich der Eingriffsabschnitte 28, 34 derart ausgebildet, dass im Gebrauchszustand zum Verbinden zweier vertikal aufeinander stehender Container 2 der obere Container 2 durch sein Gewicht gegen horizontales Verschieben relativ zu dem unteren Container 2 fixiert ist. Hierdurch kann auch der untere Eingriffsabschnitt 28 nicht in der Verriegelungsöffnung 6 verschoben werden. Folglich wird eine gewichtsbedingte Fixierung gegen das erfindungsgemäße automatische Entriegeln erreicht. Der obere Container 2 ist erst nach einem geringfügigen Anheben (mittels eines Krans) um einen vertikalen Lösehub Z (siehe Fig. 9 und 19) horizontal in Richtung der Lösebewegungsachse X-X bewegbar. Bevorzugt ist für die gewichtsbedingte Fixierung vorgesehen, dass das Gehäuse 16 im Bereich jedes Eingriffsabschnittes 28, 34 einen umlaufenden, wulstartigen Ansatz 36 zum formschlüssigen oder zumindest kraftformschlüssigen Eingriff in die im äußeren, randlichen Mündungsbereich der jeweiligen Verriegelungsöffnung 6 vorhandene, fasenartige Öffnungserweiterung 8 aufweist. Wie sich aus Fig. 7 und 8 ergibt, sitzt der wulstartige Ansatz 36 über den gesamten Umfang so in den Öffnungserweiterungen 8, dass ein horizontales Verschieben in diesem Zustand ausgeschlossen ist.

Wie sich insbesondere aus Fig. 7 und 10 ergibt, hintergreift der zweite, untere Verriegelungskopf 12 in seiner Riegelstellung die zugehörige Verriegelungsöffnung 6 mit einem den Lösehub Z schaffenden Abstand. Um dies zu verdeutlichen, ist der Lösehub Z in den Fig. 7 und 10 jeweils eingezeichnet.

In weiterer bevorzugter Ausgestaltung der Erfindung - siehe hierzu insbesondere Fig. 2, 5, 12 und 15 - sind zwei gleichartige, in entgegengesetzten Richtungen entsprechend der Achse X-X wirkende Betätigungselemente 26 vorhanden. Hierdurch ist vorteilhafterweise die Ausrichtung des Twistlocks 1 beim Einsetzen beliebig, und zum Entladen kann der Container 2 wahlweise in beiden Richtungen längs der Achse X-X verschoben werden (vgl. Fig. 17c und d). Jedes Betätigungselement 26 ist als länglicher Betätigungsstift 38 ausgebildet und im Bereich des zweiten Eingriffsabschnittes 28 innerhalb des Gehäuses 16 tangential zur Welle 14 verschiebbar gelagert. Die die Verschieberichtung definierenden Längsachsen der Betätigungsstife 38 verlaufen parallel zur Lösebewegungsachse X-X. Die beiden Betätigungsstifte 38 liegen diametral gegenüberliegend beidseitig der Welle 14. Jeder Betätigungsstift 38 ist mit der Welle 14 über eine kraft- und/oder formschlüssig wirkende Getriebeverbindung 40 verbunden und aus einer, den Eingriffsabschnitt 28 des Gehäuses 16 mit einem Ende überragenden Ausgangsstellung (Fig. 5 und 15) zur Drehung der Welle 14 in das Gehäuse 16 einschiebbar, bis sein Ende bündig mit der äußeren Oberfläche des Eingriffsabschnittes 28 abschließt (siehe Fig. 2 und 12). In den bevorzugten Ausführungsbeispielen ist jede Getriebeverbindung 40 als formschlüssiges Zahngetriebe ausgebildet. Dazu weist jeder Betätigungsstift 38 eine Längsverzahnung 42 nach Art einer Zahnstange auf, während die Welle 14 korrespondierende Zahnradabschnitte 44 aufweist.

Durch die beschriebene, bevorzugte Ausgestaltung der Betätigungseinrichtung 24 ergibt sich die vorteilhafte Möglichkeit, zur Erzeugung der in Drehrichtung der Welle 14 wirkenden Federkraft F mindestens einen der Betätigungsstifte 38, vorzugsweise aber beide Betätigungsstifte 38 mit der Kraft je eines Druckfederelementes 46 zu beaufschlagen. Dabei ist es weiterhin vorteilhaft, Schraubendruckfedern zu verwenden. Dies ist im Vergleich zu bekannten Ausführungen mit die Welle umschließenden Torsionsfedern ein wesentlicher Vorteil, der sich vor allem auf die Haltbarkeit positiv auswirkt. Wie sich aus Fig. 2, 5, 12 und 15 ergibt, ist jedes Druckfederelement 46 zusammen mit dem zugehörigen Betätigungsstift 38 in einer länglichen Gehäusequeröffnung angeordnet, wobei das Druckfederelement 46 zwischen dem Betätigungsstift 38 und einem geschlossenen Ende der Gehäuseöffnung unter Vorspannung sitzt.

Bei der ersten Ausführungsform gemäß Fig. 1 bis 9 ist das Gehäuse 16 im Bereich des wulstartigen Ansatzes 36 derart ausgebildet, dass zwei verbundene Container 2 im Bereich ihrer Containerecken 4 unmittelbar aufeinanderstehen. Hierzu wird insbesondere auf Fig. 7 und 8 hingwiesen.

In der alternativen Ausführung des Twistlocks 1 gemäß Fig. 10 bis 16 weist das Gehäuse 16 in seinem etwa mittig zwischen den Verriegelungsköpfen 10, 12 angeordneten Bereich einen flansch- bzw. plattenartigen, quer zur Drehachse 18 vorspringenden Auflageabschnitt 48 derart auf, dass zwei verbundene Container 2 mittelbar über jeweils einen Auflageabschnitt 48 der vier Twistlocks 1 aufeinanderstehen. Dabei sind die Ansätze 36 beidseitig des Auflageabschnittes 48 jeweils im Übergangsbereich zu dem angrenzenden Gehäuse-Eingriffsabschnitt 28 bzw. 34 angeordnet (Fig. 10, 11 und 14).

Wie oben bereits erwähnt wurde, ist die Lösebewegungachse X-X des erfindungsgemäßen Twistlocks 1 vorzugsweise so ausgerichtet, dass sie im Verwendungszustand parallel zu einer Container-Längsachse 50 ausgerichtet ist.

Anhand der Fig. 17 bis 21 sollen noch wichtige Vorteile des erfindugnsgemäßen Twistlocks 1 in bestimmten Anwendungsfällen erläutert werden. Das automatische Verriegeln beim Laden der Container 2 wurde oben bereits erläutert. Der verriegelte Ladezustand ist in Fig. 17b dargestellt.

Zum Entladen des oberen Containers 2 muss dieser gemäß Fig. 17d) und Fig. 19 zunächst leicht um den Lösehub Z angehoben und dann in Pfeilrichtung X insbesondere in seiner Längsrichtung bewegt werden, wobei gemäß Fig. 17c und d die Verschieberichtung auf der Achse X-X beliebig ist. Dadurch wird der untere Eingriffsabschnitt 28 jedes Twistlocks 1 innerhalb der Verriegelungsöffnung 6 des unteren Containers verschoben, so dass über einen der Betätigungsstifte 38 durch Anlage am inneren Lochrand die Welle 14 soweit gedreht wird, bis der untere Verriegelungskopf 12 in seiner Lösestellung steht. Anschließend kann der Container gänzlich abgehoben werden.

Durch die erfindungsgemäße Ausgestaltung des Twistlocks 1 ist es nahezu ausgeschlossen, dass während des Einsatzes auf See Kräfte auftreten können, die ein unbeabsichtigtes Lösen der Verbindungen zur Folge haben, weil ausschließlich ein Verschieben des gesamten Containers mit allen vier Twistlocks 1 eine Entriegelung aller Twistlocks 1 bewirkt. Folgende Kräfte können auftreten:

### Rollbewegungen

Durch Rollbewegung eines Schiffes (Drehung um die Schiffslängsachse), Wellenschlag oder Windlasten) entstehen Kräfte, die ein Kippen eines Containerstapels in Querrichtung zur Folge haben. Dadurch kommt es gemäß Fig. 20 und 21 auf einer Containerseite zu einer Druckbelastung und auf der anderen Seite zu einer Abhebekraft. Durch die Druckbelastung auf der einen Seite bleiben aber auch die Twistlocks 1 auf der abhebenden Seite sicher verriegelt, weil die zum Lösen erforderliche Längsverschiebung ausgeschlossen ist.

### Stampfbewegungen

Bei Stampfbewegungen (Drehung in Längsrichtung um die Schiffsquerachse) sind die Kippwinkel der Containerstapel wesentlich kleiner als bei Rollbewegungen. Sollten dennoch - wie in Fig. 17a) und Fig. 18) veranschaulicht - an einer Stirnseite eines Containers Abhebekräfte auftreten, ist dies mit einer entsprechenden Druckbelastung auf der anderen Stirnseite verbunden. Auch in diesem Fall kann es nicht zu einem unbeabsichtigen Entriegeln aller Twistlocks 1 kommen, weil die dazu notwenige Verschiebung des Containers nicht möglich ist.

### Negativbeschleunigungen

Unter gewissen Voraussetzungen kann es zu Negativbeschleunigungen (Bremskräften) und zu Abhebekräften kommen, die einen Container in allen vier Eckpunkten gleichzeitig abheben lassen. Auch bei dieser Belastungssituation bleiben aber die erfindungsgemäßen Twistlocks 1 sicher verriegelt. Bei einer durch Negativbeschleunigung verursachten Abhebung entsteht in aller Regel nicht gleichzeitig auch eine Kraftkomponente, die einen zuvor über die Ansätze 36 gewichtsbedingt zentrierten Container während des Abhebens in Längsrichtung bewegen könnte.

### Kombinierte Kräfte

Es ist nicht denkbar, dass aus den vorliegenden Belastungszuständen kombinierte Kräfte entstehen können, die ein unbeabsichtigtes Entriegeln der erfindungsgemäßen Twistlocks 1 möglich machen.

Die Erfindung ist nicht auf die dargestellten und beschriebenen Ausführungsbeispiele beschränkt, sondern umfasst auch alle im Sinne der Erfindung gleichwirkenden Ausführungen. So kann anstelle des Zahngetriebes 42, 44 auch jede andere geeignete, z. B. auch kraftschlüssige Getriebeverbindung im Bereich der Betätigungselemente 2b und der Welle 14 vorgesehen sein. Zudem kann die Federkraft F auch auf andere Weise bzw. mit anderen Federelementen erzeugt werden.

## Patentansprüche

1. Verriegelungsvorrichtung (1) zum gegenseitigen Verbinden von Fracht-Containern (2) über an diesen im Bereich von Containerecken vorhandene, hintergreifbare Verriegelungsöffnungen (6), mit zwei in entgegengesetzte Richtungen weisenden Verriegelungsköpfen (10, 12), die derart geformt sowie über eine gemeinsame Welle (14) verbunden und in einem Gehäuse (16) um eine Drehachse (18) derart verdrehbar geführt sind, dass jeder Verriegelungskopf (10, 12) einerseits in einer Lösestellung in die jeweilige Verriegelungsöffnung (6) einführbar bzw. aus dieser entnehmbar sowie andererseits in einer gegenüber der Lösestellung verdrehten Riegelstellung zum Hintergreifen der Verriegelungsöffnung (6) bereichsweise außerhalb des Öffnungsquerschnittes der Verriegelungsöffnung (6) vorstehend angeordnet ist, wobei die Verriegelungsköpfe (10, 12) über eine Betätigungseinrichtung (24) verdrehbar sind,
**dadurch gekennzeichnet, dass** die Betätigungseinrichtung (24) mindestens ein Betätigungselement (26) aufweist, das derart im Bereich eines zum drehfesten Eingreifen in die jeweilige Verriegelungsöffnung (6) vorgesehenen Eingriffsabschnittes (28) des Gehäuses (16) angeordnet ist sowie derart über Antriebsmittel (30) mit den Verriegelungsköpfen (10, 12) zusammenwirkt, dass eine relative Verschiebung des Eingriffsabschnittes (28) des Gehäuses (16) innerhalb der Verriegelungsöffnung (6) aus einer Ausgangsstellung in einer Richtung längs einer Lösebewegungsachse (X-X) die parallel zur Längsachse des Containers ausgerichtet ist über das gegen einen inneren Lochrand (32) der Verriegelungsöffnung (6) wirkende Betätigungselement (26) eine Verdrehung der Verriegelungsköpfe (10, 12) bewirkt, bis zumindest einer (12) der Verriegelungsköpfe (10 ,12) in seiner Lösestellung steht.

2. Verriegelungsvorrichtung nach Anspruch 1,
**dadurch gekennzeichnet, dass** die Verriegelungsköpfe (10,12) in einer derart gegeneinander versetzten Anordnung starr mit der drehbaren Welle (14) verbunden sind, dass in einer Vollverriegelungsstellung beide Verriegelungsköpfe (10, 12) in Riegelstellung oder in einer Teilverriegelungsstellung der erste Verriegelungskopf (10) in Riegelstellung und der zweite Verriegelungskopf (12) in Lösestellung stehen.

3. Verriegelungsvorrichtung nach Anspruch 1 oder 2,
**dadurch gekennzeichnet, dass** die Verriegelungsköpfe (10, 12) derart in Drehrichtung mit einer Federkraft (F) beaufschlagt sind, dass die Riegelstellung selbsttätig durch die Federkraft (F) erreichbar ist und die Verdrehung in die Lösestellung gegen die Federkraft (F) erfolgt.

4. Verriegelungsvorrichtung nach einem der Ansprüche 1 bis 3,
**dadurch gekennzeichnet, dass** dasGehäuse(16)zweiin entgegengesetzte Richtungen weisende, jeweils an einen der Verriegelungsköpfe (10, 12) in axialer Richtung angrenzende Eingriffsabschnitte (34, 28) zum verdrehfesten Eingreifen in je eine der Verriegelungsöffnungen (6) zweier zu verbindender Container (2) aufweist.

5. Verriegelungsvorrichtung nach Anspruch 4,
**dadurch gekennzeichnet, dass** dasGehäuse(16)imBereich der Eingriffsabschnitte (28, 34) derart ausgebildet ist, dass im Gebrauchszustand zum Verbinden zweier vertikal aufeinander stehender Container (2) der obere Container (2) durch sein Gewicht gegen horizontales Verschieben relativ zu dem unteren Container (2) fixiert und erst nach einem geringfügigen Anheben um einen vertikalen Lösehub (Z) horizontal in Richtung der Lösebewegungsachse (X-X) bewegbar ist.

6. Verriegelungsvorrichtung nach Anspruch 4 oder 5,
**dadurch gekennzeichnet, dass** dasGehäuse(16)imBereich jedes Eingriffsabschnittes (28, 34) einen umlaufenden, wulstartigen Ansatz (36) zum Eingriff in eine im äußeren Mündungsbereich der jeweiligen Verriegelungsöffnung (6) vorhandene, fasenartige Öffnungserweiterung (8) aufweist.

7. Verriegelungsvorrichtung nach einem der Ansprüche 4 bis 6,
**dadurch gekennzeichnet, dass** der an den ersten Verriegelungskopf (10) angrenzende Eingriffsabschnitt (34) eine derart an die zugehörige Verriegelungsöffnung (6) angepasste Querschnittskontur aufweist, dass er - quer zur Drehachse (18) gesehen - im Wesentlichen unverschiebbar in die Verriegelungsöffnung (6) eingreift.

8. Verriegelungsvorrichtung nach einem der Ansprüche 4 bis 7,
**dadurch gekennzeichnet, dass** der an den zweiten Verriegelungskopf (12) angrenzende zweite Eingriffsabschnitt (28) eine derartige Querschnittskontur aufweist, dass er unverdrehbar, aber - quer zur Drehachse (18) gesehen - längs der Lösebewegungsachse (X-X) bewegbar in die Verriegelungsöffnung (6) eingreift.

9. Verriegelungsvorrichtung nach einem der Ansprüche 5 bis 8,
**dadurch gekennzeichnet, dass** der zweite Verriegelungskopf (12) in der Riegelstellung die zugehörige Verriegelungsöffnung (6) mit einem den Lösehub (Z) schaffenden Abstand hintergreift.

10. Verriegelungsvorrichtung nach einem der Ansprüche 1 bis 9,
**dadurch gekennzeichnet, dass** das Betätigungselement (26) als innerhalb des Gehäuses (16) verschiebbar gelagerter und tangential zu der Welle (14) angeordneter und mit dieser über eine kraft- und/oder formschlüssige Getriebeverbindung (40) verbundener Betätigungsstift (38) ausgebildet ist, der aus einer das Gehäuse (16) mit einem Ende überragenden Ausgangsstellung zur Drehung der Welle (16) in das Gehäuse (16) einschiebbar ist.

11. Verriegelungsvorrichtung nach einem der Ansprüche 1 bis 10,
**dadurch gekennzeichnet, dass** zwei gleichartige, in entgegengesetzten Richtungen wirkende Betätigungselemente (26) vorhanden sind.

12. Verriegelungsvorrichtung nach Anspruch 10 oder 11,
**dadurch gekennzeichnet, dass** die/jede Getriebeverbindung (40) als Zahngetriebe ausgebildet ist.

13. Verriegelungseinrichtung nach einem der Ansprüche 3 bis 12,
**dadurch gekennzeichnet, dass** zur Erzeugung der Federkraft (F) das/jedes Betätigungselement (26) von einem Druckfederelement (46) beaufschlagt ist.

14. Verriegelungsvorrichtung nach einem der Ansprüche 1 bis 13,
**dadurch gekennzeichnet, dass** dasGehäuse(16)derart ausgebildet ist, dass zwei verbundene Container (2) im Bereich ihrer Containerecken (4) unmittelbar aufeinanderstehen.

15. Verriegelungsvorrichtung nach einem der Ansprüche 1 bis 13,
**dadurch gekennzeichnet, dass** dasGehäuse(16)inseinem etwa mittig zwischen den Verriegelungsköpfen (10, 12) angeordneten Bereich einen flanschartigen, quer zur Drehachse (18) vorspringenden Auflageabschnitt (48) derart aufweist, dass zwei verbundene Container (2) mittelbar über jeweils einen Auflageabschnitt (48) aufeinanderstehen.

16. Verriegelungsvorrichtung nach einem der Ansprüche 1 bis 15,
**dadurch gekennzeichnet, dass** zumindest einer der Verriegelungsköpfe (10, 12) derart mit konusartigen Schrägflächen (23) ausgebildet ist, dass über den Verriegelungskopf (10, 12) beim Einführen in die Verriegelungsöffnung (6) im Zusammenwirken mit dem Öffnungsrand ein automatisches Einführen und Verriegeln erfolgt.

17. Verriegelungsvorrichtung nach einem der Ansprüche 1 bis 16,
**dadurch gekennzeichnet, dass** die Lösebewegungsachse (X-X) parallel zu einer Container-Längsachse (50) ausgerichtet ist.

18. Verfahren zum Laden und Entladen von Fracht-Containern (2) unter Verwendung von Verriegelungsvorrichtungen (1) nach einem der Ansprüche 1 bis 17, wobei zum Laden zunächst an einem ersten, oberen Container (2) vier Verriegelungsvorrichtungen (1) mit ihren ersten, oberen Verriegelungsköpfen (10) in vier untere Verriegelungsöffnungen (6) eingesetzt werden und dann der Container (2) auf einen zweiten, unteren Container (2) aufgesetzt wird, wobei die zweiten, unteren Verriegelungsköpfe (12) in oberen Verriegelungsöffnungen (6) des zweiten Containers (2) eingreifen und automatisch verriegelt werden,
**dadurch gekennzeichnet, dass** zum Entladen der obere Container (2) mittels einer Hebevorrichtung nach einem geringfügigen Anheben um den vertikalen Lösehub (Z) zum Entriegeln der zweiten Verriegelungsköpfe (12) horizontal in Richtung der - insbesondere seiner Längsachse (50) entsprechenden - Lösebewegungsachse (X-X) verschoben und dann vertikal abgehoben wird.

## Claims

1. A locking device (1) for the mutual connection of freight containers (2) via locking openings (6) which are present therein in the region of container corners and which can be engaged behind, having two locking heads (10, 12), directed in opposite directions, which are formed and connected via a common shaft (14) in such a manner, and guided in a housing (16) so as to be rotatable about a rotational axis (18) in such a manner that each locking head (10, 12) is, on the one hand, in a release position, able to be introduced into or removed from the respective locking opening (6) and is, on the other hand, in a locked position, which is rotated with respect to the release position, arranged so that portions thereof project outside of the opening cross-section of the locking opening (6) for the purpose of engaging behind the locking opening (6), wherein the locking heads (10, 12) can be rotated via an actuating device (24), **characterised in that** the actuating device (24) has at least one actuating element (26) which is arranged in the region of an engagement portion (28), provided for rotationally-fixed engagement in the respective locking opening (6), of the housing (16) in such a manner that, and cooperates with the locking heads (10, 12) via drive means (30) in such a manner that a relative displacement of the engagement portion (28) of the housing (16) within the locking opening (6) from an initial position in a direction along a releasing motion axis (X-X) directed parallel to the longitudinal axis of the container brings about, via the actuating element (26) acting against an inner hole edge (32) of the locking opening (6), a rotation of the locking heads (10, 12) until at least one (12) of the locking heads (10, 12) is in its release position.

2. A locking device according to claim 1, **characterised in that** the locking heads (10, 12) are rigidly connected to the rotatable shaft (14) in an arrangement offset relative to one another in such a manner that both locking heads (10, 12) are in a locked position in a full locking position or the first locking head (10) is in a locked position and the second locking head (12) in a release position in a partial locking position.

3. A locking device according to claim 1 or 2, **characterised in that** the locking heads (10, 12) are acted upon by a spring force (F) in the rotational direction in such a manner that the locked position can be achieved automatically by the spring force (F) and the rotation into the release position takes place against the spring force (F).

4. A locking device according to any one of claims 1 to 3, **characterised in that** the housing (16) has two engagement portions, directed in opposite directions and each adjoining one of the locking heads (10, 12) in an axial direction, for rotationally fixed engagement in a respective locking opening (6) of two containers (2) to be connected.

5. A locking device according to claim 4, **characterised in that** the housing (16) is in the region of the engagement portions (28, 34) such that in the utilisation state for the connection of two containers (2) standing vertically on top of one another, the upper container (2) is fixed by its weight against horizontal displacement relative to the lower container (2) and is only moveable horizontally in the direction of the releasing motion axis (X-X) after a slight lifting by a vertical releasing distance (Z).

6. A locking device according to claim 4 or 5, **characterised in that** in the region of each engagement portion (28, 34), the housing (16) has a circumferential, collar-like projection (36) for engagement in a bevel-like opening flaring (8) present in the outer mouth-region of the respective locking opening (6).

7. A locking device according to any one of claims 4 to 6, **characterised in that** the engagement portion (34) adjoining the first locking head (10) has a cross-sectional contour adapted to the associated locking opening (6) in such a manner that - viewed transversely to the rotational axis (18) - it engages in the locking opening (6) in a substantially non-displaceable manner.

8. A locking device according to any one of claims 4 to 7, **characterised in that** the second engagement portion (28) adjoining the second locking head (12) has a cross-sectional contour such that it engages in the locking opening (6) in a manner so as to be non-rotatable yet - viewed transversely to the rotational axis (18) - movable along the releasing motion axis (X-X).

9. A locking device according to any one of claims 5 to 8, **characterised in that** in the locked position, the second locking head (12) engages behind the associated locking opening (6) with a clearance creating the releasing distance (Z).

10. A locking device according to any one of claims 1 to 9, **characterised in that** the actuating element (26) is in the form of an actuating pin (38), displaceably mounted within the housing (16), arranged tangentially to the shaft (14) and connected to the latter via a non-positive locking and/or positive-locking gear connection (40), which actuating pin (38) can for rotation of the shaft (16[sic]) be pushed into the housing (16) from an initial position in which one of its ends projects beyond the housing (16).

11. A locking device according to any one of claims 1 to 10, **characterised in that** two actuating elements (26) which are of the same kind and which act in opposite directions are present.

12. A locking device according to claim 10 or 11, **characterised in that** the/each gear connection (40) is in the form of a toothed gear.

13. A locking device according to any one of claims 3 to 12, **characterised in that** the/each actuating element (26) is acted upon by a pressure spring element (46) in order to generate the spring force (F).

14. A locking device according to any one of claims 1 to 13, **characterised in that** the housing (16) is such that two connected containers (2) stand directly on top of one another in the region of their container corners (4).

15. A locking device according to any one of claims 1 to 13, **characterised in that** in its region arranged substantially centrally between the locking heads (10, 12), the housing (16) has a flange-like support portion (48), projecting transversely to the rotational axis (18), in such a manner that two connected containers (2) stand directly on top of one another via a support portion (48) in each case.

16. A locking device according to any one of claims 1 to 15, **characterised in that** at least one of the locking heads (10, 12) has tapered, inclined surfaces (23) in such a manner that automatic insertion and locking takes place via the locking head (10, 12) in cooperation with the opening edge upon insertion of the locking head (10, 12) into the locking opening (6).

17. A locking device according to any one of claims 1 to 16, **characterised in that** the releasing motion axis (X-X) is directed parallel to a container longitudinal axis (50).

18. A method of loading and unloading freight containers (2) using locking devices (1) according to any one of claims 1 to 17, wherein for loading purposes, first of all the first, upper locking heads (10) of four locking devices (1) are inserted into four, lower locking openings (6) on a first, upper container (4) and then the container (2) is placed on a second, lower container (2), wherein the second, lower locking heads (12) engage in upper locking openings (6) of the second container (2) and are locked automatically, **characterised in that** for unloading, the upper container (2) is, after being lifted slightly by the vertical releasing distance (Z), displaced horizontally in the direction of the releasing motion axis (X-X) - in particular corresponding to its longitudinal axis (50) - and then lifted off vertically by means of a lifting device in order to unlock the second locking heads (12).

## Revendications

1. Dispositif de verrouillage (1) pour l'assemblage respectif de conteneurs de fret (2) par l'intermédiaire d'ouvertures de verrouillage (6), prévues dans la zone des angles des conteneurs et pouvant être saisies par derrière, comportant deux têtes de verrouillage (10, 12), qui sont dirigées dans des directions opposées et qui sont formées et reliées par l'intermédiaire d'un arbre (14) commun et qui sont guidées dans un boîtier (16) de manière à pouvoir tourner autour d'un axe de rotation (18), de telle sorte que chaque tête de verrouillage (10, 12) peut, d'une part, être amenée dans une position de déblocage dans l'ouverture de verrouillage (6) concernée ou être à nouveau retirée hors de celle-ci et, d'autre part, être disposée dans une position de blocage, tournée par rapport à la position de déblocage, pour s'engager derrière l'ouverture de verrouillage (6) en s'avançant, par zones, à l'extérieur de la section d'ouverture de l'ouverture de verrouillage (6), les têtes de verrouillage (10, 12) pouvant être tournées par l'intermédiaire d'un dispositif de manoeuvre (24),
**caractérisé en ce que** le dispositif de manoeuvre (24) comporte au moins un élément de manoeuvre (26) qui est disposé dans la zone d'une partie à prise (28) du boîtier (16), prévue dans l'ouverture de verrouillage (6) concernée, et coopère avec les têtes de verrouillage (10, 12) par l'intermédiaire de moyens d'entraînement (30), de telle sorte qu'un déplacement relatif de la partie à prise (28) du boîtier (16) à l'intérieur de l'ouverture de verrouillage (6) à partir d'une position initiale dans une direction le long d'un axe du mouvement de déblocage (X-X), qui est parallèle à l'axe longitudinal du conteneur, par l'intermédiaire de l'élément de manoeuvre (26) agissant contre un bord intérieur (32) de l'ouverture de verrouillage (6), induit une rotation des têtes de verrouillage (10, 12) jusqu'à ce qu'au moins une (12) des têtes de verrouillage (10, 12) se situe dans une position de déblocage.

2. Dispositif de verrouillage selon la revendication 1, **caractérisé en ce que** les têtes de verrouillage (10, 12) sont reliées de manière rigide à l'arbre (14) rotatif selon un agencement décalé de l'une par rapport à l'autre, de telle sorte que dans une position de verrouillage total, les deux têtes de verrouillage (10, 12) sont dans la position de blocage, ou dans une position de verrouillage partiel, la première tête de verrouillage (10) étant dans la position de blocage et la deuxième tête de verrouillage (12) étant dans la position de déblocage.

3. Dispositif de verrouillage selon la revendication 1 ou 2, **caractérisé en ce que** les têtes de verrouillage (10, 12) sont sollicités dans le sens de rotation par une force de ressort (F), de telle sorte que la position de blocage est atteinte automatiquement sous l'effet de la force de ressort (F) et la rotation dans la position de déblocage s'effectue dans le sens opposé à la force de ressort (F).

4. Dispositif de verrouillage selon l'une quelconque des revendications 1 à 3, **caractérisé en ce que** le boîtier (16) comporte deux parties à prise (34, 28), respectivement adjacentes dans la direction axiale à l'une des têtes de verrouillage (10, 12) et dirigées dans des directions opposées, pour un engagement immobile en rotation dans respectivement une des ouvertures de verrouillage (6) de deux conteneurs (2) à assembler l'un à l'autre.

5. Dispositif de verrouillage selon la revendication 4, **caractérisé en ce que** le boîtier (16) dans la zone des parties à prise (28, 34) est réalisé de telle sorte qu'à l'état d'utilisation pour assembler deux conteneurs (2) disposés verticalement l'un au-dessus de l'autre, le conteneur (2) supérieur est immobilisé par son poids contre tout mouvement horizontal par rapport au conteneur (2) inférieur et, seulement après un léger relèvement sur une course de déblocage (Z) verticale, il peut être déplacé horizontalement dans la direction de l'axe du mouvement de déblocage (X-X).

6. Dispositif de verrouillage selon la revendication 1 ou 2, **caractérisé en ce que** le boîtier (16) comporte, dans la zone de chaque partie à prise (28, 34), une saillie (36) périphérique en forme de bourrelet, destinée à s'engager dans un élargissement (8) en forme de chanfrein, ménagé dans la zone d'embouchure extérieure de l'ouverture de verrouillage (6) respective.

7. Dispositif de verrouillage selon l'une quelconque des revendications 4 à 6, **caractérisé en ce que** la partie à prise (34), adjacente à la première tête de verrouillage (10), possède une section avec un contour adapté à l'ouverture de verrouillage (6) associée, de telle sorte que ladite partie à prise - vue transversalement à l'axe de rotation (18) - s'engage sensiblement de manière immobile en translation dans l'ouverture de verrouillage (6).

8. Dispositif de verrouillage selon l'une quelconque des revendications 4 à 7, **caractérisé en ce que** la deuxième partie à prise (28), adjacente à la deuxième tête de verrouillage (12), possède une section avec un contour tel qu'elle s'engage dans l'ouverture de verrouillage (6) de manière immobile en rotation, mais - vue transversalement à l'axe de rotation (18) - mobile en translation le long de l'axe du mouvement de déblocage (X-X).

9. Dispositif de verrouillage selon l'une quelconque des revendications 5 à 8, **caractérisé en ce que** la deuxième tête de verrouillage (12), dans la position de blocage, s'engage derrière l'ouverture de verrouillage (6) associée selon une distance créant la course de déblocage (Z).

10. Dispositif de verrouillage selon l'une quelconque des revendications 1 à 9, **caractérisé en ce que** l'élément de manoeuvre (26) est réalisé sous la forme d'un téton de manoeuvre (38), qui est logé de manière mobile en translation à l'intérieur du boîtier (16) et est disposé tangentiellement à l'arbre (14) et est relié à celui-ci par force et/ou conjugaison de forme au moyen d'une liaison de transmission (40), et qui, à partir d'une position initiale s'avançant avec une extrémité au-delà du boîtier (16), peut être inséré dans le boîtier (16) pour la rotation de l'arbre (14).

11. Dispositif de verrouillage selon l'une quelconque des revendications 1 à 10, **caractérisé en ce qu'**il est prévu deux éléments de manoeuvre (26) de même type, agissant dans des directions opposées.

12. Dispositif de verrouillage selon la revendication 10 ou 11, **caractérisé en ce que** la/chaque liaison de transmission (40) est réalisée sous la forme d'une transmission à crémaillère.

13. Dispositif de verrouillage selon l'une quelconque des revendications 3 à 12, **caractérisé en ce que** pour générer la force de ressort (F), le/chaque élément de manoeuvre (26) est sollicité par un ressort de pression (46).

14. Dispositif de verrouillage selon l'une quelconque des revendications 1 à 13, **caractérisé en ce que** le boîtier (16) est réalisé de telle sorte que deux conteneurs (2) assemblés sont directement disposés l'un sur l'autre dans la zone de leurs angles (4).

15. Dispositif de verrouillage selon l'une quelconque des revendications 1 à 13, **caractérisé en ce que** le boîtier (16), dans sa zone disposée à peu près au milieu entre les têtes de verrouillage (10, 12), comporte une partie d'appui (48), en forme de collet et faisant saillie transversalement à l'axe de rotation (18), de telle sorte que deux conteneurs (2) assemblés sont indirectement disposés l'un sur l'autre par l'intermédiaire de respectivement une partie d'appui (48).

16. Dispositif de verrouillage selon l'une quelconque des revendications 1 à 15, **caractérisé en ce qu'**au moins une des têtes de verrouillage (10, 12) est réalisée avec des faces inclinées (23) en forme de cône, de telle sorte que, au moment de l'introduction dans l'ouverture de verrouillage (6), il se produit par l'intermédiaire de la tête de verrouillage (10, 12) en coopération avec le bord de l'ouverture, une introduction et un verrouillage automatiques.

17. Dispositif de verrouillage selon l'une quelconque des revendications 1 à 16, **caractérisé en ce que** l'axe du mouvement de déblocage (X-X) est orienté parallèlement à un axe longitudinal (50) d'un conteneur.

18. Procédé pour le chargement et le déchargement de conteneurs de fret (2) moyennant l'utilisation de dispositifs de verrouillage (1) selon l'une quelconque des revendications 1 à 17, étant entendu que pour le chargement, quatre dispositifs de verrouillage (1) sont tout d'abord introduits avec leurs premières têtes de verrouillage (10) supérieures dans quatre ouvertures de verrouillage (6) inférieures sur un premier conteneur (2) supérieur et, ensuite, le conteneur (2) est déposé sur un deuxième conteneur (2) inférieur, moyennant quoi les deuxièmes têtes de verrouillage (12) inférieures s'introduisent dans les ouvertures de verrouillage (6) supérieures du deuxième conteneur (2) et s'y verrouillent automatiquement,
**caractérisé en ce que** pour le déchargement, le conteneur (2) supérieur, après un faible relèvement sur une course de déblocage (Z) verticale pour le déverrouillage des deuxièmes têtes de verrouillage (12), est déplacé au moyen d'un dispositif de levage horizontalement dans la direction de l'axe du mouvement de déblocage (X-X) - correspondant en particulier à son axe longitudinal (50) - et est soulevé, ensuite, verticalement.
